# EUROPÄISCHE PATENTSCHRIFT

(11) **EP 2 228 304 B1**
(45) Veröffentlichungstag und Bekanntmachung des Hinweises auf die Patenterteilung: **12.10.2011**
(21) Anmeldenummer: 09154609.3
(22) Anmeldetag: 09.03.2009
(51) Int. Cl.: B65B 1/04, B65B 67/12

(54) **Vorrichtung zum Befüllen von Säcken**
Device for filling sacks
Dispositif destiné à remplir des sacs

(43) Veröffentlichungstag der Anmeldung: 15.09.2010
(73) Patentinhaber: Lindner, Wolfgang, 4574 Vorderstoder (AT)
(72) Erfinder: Lindner, Wolfgang, 4574 Vorderstoder (AT)
(74) Vertreter: Staudt, Armin Walter

(56) Entgegenhaltungen:
- WO-A-01/36271
- DE-A1- 19 644 038
- DE-U1- 20 206 430
- US-A- 4 184 522
- US-A- 5 437 318
- US-B1- 6 237 309

## Beschreibung

Die Erfindung betrifft eine Vorrichtung zum Befüllen von Säcken, insbesondere von Ventilsäcken, mit einem Füllgut, insbesondere mit Sanden für Hochwasserschutzeinrichtungen, bei dem das Füllgut in einen Vorlagetrog gefüllt wird. Das Füllgut wird hierbei aus einem Vorlagetrog dosiert in einen Ventilsack gefüllt, wobei der Vorlagetrog in der Regel über Einrichtungen zum Überwinden von Feststoffbrücken verfügt.

### Stand der Technik

Im Wasserbau, und hier speziell bei Hochwassergefahr, wird meist versucht, gefährdete Baulichkeiten oder vorhandene Dämme durch wiederentfernbare Sandsäcke vor Wasserschäden zu bewahren. Zu diesem Zweck werden Kunststoff-oder Jutesäcke mit Sand oder einem anderen geeigneten Schüttgut befüllt. Diese Befüllung erfolgt allgemein in der Art, dass der zu befüllende Sack von einer Person aufgehalten wird, während das Füllgut von einer zweiten Person eingeschaufelt wird. Eine solche Vorgangsweise ist zeit- und personalaufwendig. Weiters birgt das Einschaufeln des Sandes in die meist kleinen und engen Säcke eine erhöhte Verletzungsgefahr für die den Sack an seiner Öffnung haltenden Person.

Um diese Nachteile zu vermeiden, wird in der DE 196 44 038 vorgeschlagen, die Befüllung der Sandsäcke mittels einer speziellen Vorrichtung durch eine einzige Person zu bewerkstelligen, um dadurch den Füllvorgang zu verkürzen und die Verletzungsgefahr erheblich zu reduzieren, sowie den Sand möglichst ohne Materialverlust einzufüllen. Gemäß diesem Vorschlag wird der leere Sandsack in Vertikalrichtung auf einen Fülltrichter aufgezogen, wobei der obere Rand des Sackes mit einer Hand am Fülltrichter gespannt bzw. gehalten wird. Der untere Teil des Sackes ruht in einer Auflagetasse, um das auftretende Gewicht bei der Befüllung aufzunehmen. Die Befüllung des Sackes erfolgt durch Schwerkraft, wobei die Dosierung des Schüttgutes durch einen manuell mit einer handbetätigten Flachdrehschieber durchgeführt wird. Diese Lösung weist jedoch eine Reihe von Nachteilen auf. So muss die Vorrichtung vor ihrem Einsatz am Einsatzort erst aufwendig aufgebaut werden. Die Befüllung des Sackes am Fallrohr kann zwar von nur einer Person durchgeführt werden, jedoch ist eine permanente Nachfüllung des Vorlagentrichters erforderlich, wobei hier der Höhenunterschied zusätzlich nachteilig ins Gewicht fällt.

Die WO 01/36271 A zeigt eine mobile Sackfüllanlage, die weitgehend automatisch betrieben werden kann. Nach dem Befüllen müssen die Säcke jedoch in einem gesonderten Arbeitsgang verschlossen werden, was einen entsprechenden Aufwand bedeutet.

Weitere Sackfüllanlagen sind in der DE 202 06 430 U und in der US 5,437,318 A beschrieben. Sackfüllanlagen dieser Art sind jedoch nicht geeignet, im Katastrophenfall vor Ort unter schwierigen Bedingungen ein zuverlässiges und schnelles Füllen einer Vielzahl von Säcken zu ermöglichen.

### Technische Aufgabenstellung

Aufgabe der vorliegenden Erfindung ist es, eine Vorrichtung zu schaffen, mit der es auch unter schwierigen Bedingungen im Katastrophenfall möglich ist, einen effizienten Füllvorgang zu gewährleisten. Der Befüllvorgang soll möglichst umgehend und ohne aufwändige Vorbereitungsarbeiten beginnen können.

Die erfindungsgemäße Vorrichtung, die diese Aufgabe löst, zeichnet sich dadurch aus, dass sie mit Ausnahme der Vorlagentrogbefüllung zur Gänze manuell bedient wird und so einfach in ihrer Handhabung ist, dass keine besondere Schulung für das Bedienpersonal erforderlich ist. Die Vorrichtung ist ein Standgerät und ist so konzipiert, dass sie für Lagerung und Transport kleinstmöglich zusammen geklappt und in dieser Form problemlos auf der Ladefläche eines LKW oder eines PKW-Anhängers zum Aufstellort befördert werden kann.

Die erfindungsgemäße Vorrichtung besteht aus einem stabilen Trägerrahmen aus Formrohr, an dem ein Vorlagetrog, eine Dosierungsvorrichtung, ein Sackrollenhalter, eine Sackvorlagetrommel, ein Sackfülltrichter, ein Sackvorlageblech, eine Abschneidevorrichtung für befüllte Säcke, ein Rollenauslauf zum Abtransport der befüllten Säcke, eine Hebeeinrichtung zur sicheren Aufstellung, eine hintere Sicherheitsstütze, seitliche, ausschwenkbare Sicherheitsstreben, seitliche Gitterroststandflächen und einer Einrichtung zum Brechen von Füllgutbrücken. Bevorzugt werden mit der erfindungsgemäßen Vorrichtung Ventilsäcke befüllt, welche sich nach der Befüllung selbsttätig verschließen.

Feuchte Sande, speziell Mehlsande und Bruchsande in einem Vorlagetrog neigen gern zur Brückenbildung. Diese Brückenbildung behindert allerdings die rasche Abfüllung einer Vielzahl von Säcken in ununterbrochener Abfolge. Um hier Abhilfe zu schaffen, ist eine Einrichtung zum Brechen von Füllgutbrücken im Bodenbereich des Vorlagetroges vorgesehen, welche in einer bevorzugten Ausführungsform ein Förderband ist, welches bei Bedarf manuell über ein Fußpedal betätigt wird. Die Bewegung des Förderbandes um ein kurzes Stück ist ausreichend, um gebildete Sandbrücken augenblicklich in sich zusammen fallen zu lassen. Mit dieser Ausführungsform des Vorlagetroges werden selbst hochfeuchte Sande und/oder Sande von geringer Qualität problemlos verfüllbar.

Die erfindungsgemäße Vorrichtung eignet sich insbesondere zur Befüllung von Ventilsäcken, welche als Sackrollen vorliegen. Um die Vorrichtung leichter transportieren zu können, ist der Vorlagetrog, der beispielsweise ein Fassungsvolumen von 1,8 m³ aufweist, kippbar am Trägerrahmen montiert. In einer bevorzugten Ausführungsform ist die hintere Stütze als zweiholmige Leiter ausgeführt, um den Füllstand leichter kontrollieren zu können. Die Dosierungsvorrichtung ist bevorzugt als Zellenraddosierung ausgebildet. Sie ist beispielsweise auf ein Füllvolumen von 15 kg ausgelegt, wobei diese Füllmenge dann einer oder zwei vollständigen Umdrehung des Zellenrades entspricht. Dadurch kann die Dosierung gleichzeitig mit der Sackbefüllung in sehr einfacher Weise händisch erfolgen.

Der Sackrollenhalter ist bevorzugt als verschiebbarer Sackrollenschlitten ausgebildet mit einer Gewichtsbremse und einem Rollenführungsrohr. Die Sackvorlagetrommel ist in einer besonders bevorzugten Ausführung so ausgebildet, dass sie eine stufenlose Durchmesserverstellung ermöglicht, um die Längenabstimmung exakt einzustellen. Damit kann bei einer raschen Abfolge der Sackbefüllung der Umstand berücksichtigt werden, dass sich das Sackmaterial bei höheren Temperaturen geringfügig ausdehnt. Durch diese Durchmesserverstellmöglichkeit der Sackvorlagetrommel wird gewährleistet, dass auf der Abschneidevorrichtung immer der für die Abtrennung des Sackes von der Sackrolle bestimmte Bereich zwischen aufeinanderfolgenden Säcken zu liegen kommt. Ohne diese Durchmesserverstellung könnte es passieren, dass der Sack an einer Stelle abgetrennt wird, die den Folgesack undicht macht, wodurch eine Unterbrechung der Sackbefüllung und eine Neujustierung erforderlich wären. Solche Unterbrechungen sind aber im konkreten Einsatzfall äußerst unerwünscht, da hier ein reibungsloser Arbeitsverlauf von besonderer Wichtigkeit ist. Die Sackrolle wird über einen Kettenrad- und Kurbelantrieb mit einer vordefinierten Einrastung betrieben.

Der Sackfülltrichter ist zur einfacheren Handhabung bevorzugt schwingend gelagert. Das Sackvorlageblech ist bevorzugt mit der Rollenbahn kombiniert. In einer weiteren bevorzugten Ausführung ist die Abschneidevorrichtung zum gegenschneidfreien Abtrennen ausgebildet und besteht dabei aus einer Reihe von Schneidezacken, die das Sackmaterial von einer Seite her bis zur vollständigen Abtrennung durchbohren. Zusätzlich weist die Abschneidevorrichtung ein Schutzblech auf, um ein unbeabsichtigtes Hineingreifen zu verhindern.

### Ausführunpsbeispiel

In der Folge wird die vorliegende Erfindung anhand der in den Figuren dargestellten Ausführungsbeispiele näher erläutert. Es zeigen:
- **Fig. 1**: eine Seitenansicht einer erfindungsgemäßen Vorrichtung, ausgeführt als zusammenklappbares Standgerät;
- **Fig. 2**: eine Schrägansicht der gegenüberliegenden Seite der Vorrichtung von Fig. 1;
- **Fig. 3**: eine Aufsicht auf die Vorrichtung der Figuren 1 und 2;
- **Fig. 4**: ein Detail der erfindungsgemäßen Vorrichtung von Fig. 1 in vergrößertem Maßstab, die Abschneideeinheit darstellend;
- **Fig. 5**: ein Detail der erfindungsgemäßen Vorrichtung von Fig. 1 in vergrößertem Maßstab, die Dosiervorrichtung mit der angrenzenden Sackvorlageeinheit darstellend;
- **Fig. 6**: ein nochmals vergrößertes Detail von Fig. 5, die Dosiervorrichtung darstel- lend;
- **Fig. 7**: die Sackvorlagetrommel aus Fig. 1 separat in vergrößerter Darstellung;
- **Fig. 8**: eine Schrägansicht der Vorrichtung gemäß Fig. 1 in zusammengeklappter Form für den Transport.

Die Sackfüllanlage, die in Fig. 1 dargestellt ist, besteht aus einem stabilen Trägerrahmen (1) aus Formrohr, an dem der Vorlagetrog (2), eine Dosierungsvorrichtung (3), ein Sackrollenhalter (4), eine Sackvorlagetrommel (5), ein Sackfülltrichter (6), ein Sackvorlageblech (7), eine Abschneidevorrichtung (8) für befüllte Säcke, einer Sackschurre (9) mit Rollenauslauf (19) zum Abtransport der befüllten Säcke, eine Hebeeinrichtung (10) zur sicheren Aufstellung, eine hintere Sicherheitsstütze (11), seitliche, ausschwenkbare Sicherheitsstreben (12), seitliche Gitterroststandflächen (13) und einer Einrichtung (14) zum Brechen von Füllgutbrücken befestigt sind.

Fig. 4 zeigt die Einrichtung zum Abtrennen der befüllten Säcke, welche hier zum leichteren Verständnis in separierter Form abgebildet ist. Die Säcke sind bevorzugt als Ventilsäcke ausgebildet und liegen als Rollenware vor. Nach dem Befüllen wird der auf der Sackschurre (9) liegende Sack durch Betätigung der Sackvorlagetrommel (5) mittels Schwerkraft nach unten bewegt, wo er dann auf dem Rollenauslauf (19) zu liegen kommt und von dem Sackrollenband abgetrennt wird, indem die Abschneidevorrichtung (8) mittels dem Betätigungshebel (17) in Richtung zur Abschneidekonsole (18) hin gegen die Rückstellkraft der Druckfeder (16) bewegt wird.

Fig. 6 zeigt in separierter Darstellung die Dosiervorrichtung (3), welche in einer bevorzugten Ausführung ein Zellenrad ist. In Fig. 5 ist dieses Zellenrad mit einem Zellenradantrieb (24) verbunden und wird über die Kurbel (20) gedreht. Sie bewegt ein Kettenrad, das sich unter dem Kettenradabdeckblech (29) befindet. Mit (25) ist ein Seitenblech für dieses Zellenrad und mit (26) ein Federblechabstreifer bezeichnet. (27) stellt ein Y-Flanschlager dar. Das Förderband (28) für das Sackrollenband führt unter dem Sackvorlageblech (7) hindurch. Seitliche Leithilfen (22) und (23) unterstützen die mittige Lage des Sackrollenbandes.

Die Vorrichtung wird in zusammengeklappter Form, wie sie aus Fig. 8 ersichtlich ist entweder mittels LKW oder mittels PKW-Anhänger zum Einsatzort transportiert, wo sie auf einen ebenen, festen Boden mittels einem Hebegerät, beispielsweise einem Bagger oder einem Frontlader an Ösen vom Transportgerät herunter gehoben und bevorzugt in der Nähe des aufzubauenden Walles oder in einer Sandgrube in richtige Position gebracht wird.

Dann rückt das das Bedienpersonal die Sicherheitsstreben aus, bringt mit Unterstützung der Hebevorrichtung die Vorrichtung in eine möglichst waagrechte Position und sichert sie mittels Holzunterleger. Dann werden die Gitterroste (13) entsichert und in Position geschwenkt, umgelegt und wieder gesichert. Sicherheitseinrichtungen gehören zum Wissen eines Fachmanns und sind daher in den Figuren nicht extra gekennzeichnet.

Dann wird der Vorlagetrog (2) in Position geschwenkt und die hintere Sicherungsstütze (3) ausgeklappt. Diese ist in einer bevorzugten Ausführung als Leiter ausgebildet. Dann wird der Sackrollenhalter (4) mit der darauf befindlichen Sackrolle derart positioniert, dass der Sack unterläufig von der Sackrolle unter den Leitrollen auf die Sackvorlagetrommel (5) und das Sackvorlageblech (7) aufgefädelt werden kann. Der Sack ist exakt positioniert, wenn der erste Sack mittig auf der Sackschurre (9) platziert und das Sackende mittig in der Abschneidevorrichtung (8) aufgelegt wurde.

In einer bevorzugten Ausführungsform der erfindungsgemäßen Vorrichtung ist vorgesehen, dass eine Feinjustierung der Sacklänge nach dem Füllen einiger Säcke erfolgen kann durch Änderung des Durchmessers der Sackvorlagetrommel (5). Wie in Fig. 7 erkennbar, besteht die Sackvorlagetrommel (5) aus einzelnen Trommelsegmenten, und weist in ihrem Inneren Einrichtungen zum radialen Verschieben dieser Segmente auf. Hierzu wird ein Kettenantrieb (31) über einen geeigneten Mechanismus betätigt. Eine Sicherheitssperre (30) sorgt dafür, dass der eingestellte Durchmesser der Sachvorlagetrommel (5) sich nicht selbsttätig verstellen kann. Eine solche Feinjustierung wird erforderlich, wenn es durch die vorhandene Lufttemperatur zu geringfügigen Änderungen in der Sacklänge kommt. Eine nicht näher bezeichnete, einstellbare Gewichtsbremse verhindert ein unbeabsichtigtes Sackabrollen.

Für den Betrieb der Vorrichtung sind drei Personen erforderlich, wobei es vollkommen ausreichend ist, wenn nur eine Person mit dem Betriebsablauf vertraut ist. Die erste Person handelt als Vorleger und Abschneider und steht dabei links von der Vorrichtung mit Blick auf den Rollenauslauf (9) und die zweite Person. Die zweite Person handelt als Füller und Brückenbrecher und steht dabei rechts von der Vorrichtung mit Blick auf den Rollenauslauf (9) und die erste Person. Die dritte Person füllt den Vorlagetrog mittels eines Ladegerätes, kontrolliert den Füllstand und hebt bzw. senkt den Vorlagetrog zur Sandentleerung mittels eines Klinkenrades.

Der Betriebsablauf beginnt durch Person 1 mit dem Öffnen der Abschneidevorrichtung (8) aus Fig. 4. Person 2 öffnet mit der rechten Hand den Ventilsack und dreht mit der linken Hand zügig die Kurbel (20) der Dosiervorrichtung (3) um eine vordefinierte Anzahl von Umdrehungen, abhängig von der Konstruktion der Dosiervorrichtung, bis ein definierter Ausgangspunkt oder Einrastpunkt wieder erreicht ist. Dabei fließt das Füllgut dosiert in den Sack ein.

Bei der Bildung einer Sandbrücke im Vorlagetrog (2) unmittelbar oberhalb der Dosiervorrichtung (3) fühlt sich die Bewegung der Kurbel (20) anders an, als bei ungehindertem Füllgutzulauf. In diesem Fall betätigt Person 2 das in Fig. 2 dargestellte Fußpedal (15), wodurch die Einrichtung zum Brechen von Füllgutbrücken (14), welche in einer bevorzugten Ausführungsform ein Förderband ist, betätigt wird. Die vorhandene Füllgutbrücke fällt unmittelbar in sich zusammen und das Füllgut fließt wieder in gewohnter Weise aus dem Vorlagetrog (2) in die Dosiervorrichtung (3) ab.

Nun betätigt Person 1 die Sackvorlagetrommel (5) um eine vordefinierte Anzahl von Umdrehungen, wobei die Sackrollenbahn genau um die Länge eines Sackes abgerollt wird. Der befüllte Sack gleitet dabei mittels Schwerkraft entlang der Sackschurre (9) ab und kommt auf dem Rollenauslauf (19) zu liegen, wodurch sich nun der Zwischensackbereich genau in der Abschneidelinie der Abschneidevorrichtung (8) befindet. Nun bedient Person 1 mittels des Betätigungshebels (17) die Abschneidevorrichtung (8) und trennt den befüllten Sack von der Sackrolle ab. Über den Rollenauslauf (19) gleitet der gefüllte und verschlossene Ventilsack zum Schlichtpersonal und der Befüllzyklus beginnt von neuem.

Von besonderem Vorteil ist, dass die erfindungsgemäße Vorrichtung unabhängig von Energieversorgungseinrichtungen ist, und daher rasch an jedem beliebigen Einsatzort aufgestellt werden kann. Weiters von Vorteil ist, dass sie mit Einrichtungen, die im Katastrophenfall bereits vor Ort sind, wie Hebeeinrichtungen, Schaufelbagger und dergleichen bedient wird und für ihre Bedienung kein geschultes Personal erforderlich ist. Die einzelnen Handgriffe an der Vorrichtung sind so aufeinander abgestimmt, dass sie von zwei Personen im Arbeitstakt zügig durchgeführt werden können, ohne dass es durch die Sackbefüllung über einen längeren Zeitraum zu einer körperlichen Überanstrengung kommen kann. Die Vorrichtung zeichnet sich darüber hinaus durch einen sehr geringen Wartungsaufwand aus. Fallweise sind ein paar Tropfen Öl auf die Gleitführungen der Abschneidevorrichtung (8) zu geben, damit der Messerschutz selbsttätig in seine Ausgangsposition geht. Darüber hinaus werden alle Lagerstellen mittels Schmiernippel je nach Einsatzintensität mindestens einmal jährlich bzw. nach einer vollständigen Maschinenwäsche zu schmieren. Das gleiche gilt für den Kettenantrieb der Dosiervorrichtung (3). Die Sackvorlagetrommel (5) ist mit Haftöl zu schmieren.

In einer beispielhaften Ausführung weist die erfindungsgemäße Vorrichtung in zusammengeklapptem Zustand eine Länge von ca. 2155 mm, eine Breite von ca. 1365 mm, eine Höhe von ca. 2740 mm und eine Stellfläche von ca. 2,94 m² auf, womit sie auf der Anhängerfläche eines PKW-Anhängers Platz findet. Die Vorrichtung hat dabei ein Gewicht von etwa 1100 kg. Im Betriebszustand weist sie eine Länge von ca. 3750 mm, eine Breite von ca. 2345 mm und eine Höhe von ca. 2800 mm auf und benötigt eine Standfläche von ca. 11,6 m². Bei dieser Bemaßung beträgt das Füllvolumen des Vorlagetroges (2) etwa 1800 Liter. Diese Menge reicht zur Befüllung von etwa 198 Säcken à 15 kg. Bei einem eingespielten Bedienpersonal können mit der Vorrichtung etwa 480 bis 500 Säcke in einer Stunde befüllt werden.

## Patentansprüche

1. Vorrichtung zum Befüllen von Säcken, insbesondere von Ventilsäcken, mit einem Füllgut, insbesondere mit Sanden für Hochwasserschutzeinrichtungen, bei dem das Füllgut in einen Vorlagetrog gefüllt wird, **dadurch gekennzeichnet, dass** die Vorrichtung als mittels LKW oder mittels PKW-Anhänger transportierbares und zusammenklappbares Standgerät ausgebildet ist, das einen stabilen Trägerrahmen (1) aus Formrohr, den Vorlagetrog (2), eine Dosierungsvorrichtung (3), einen Sackrollenhalter (4), eine Sackvorlagetrommel (5), einen Sackfülltrichter (6), ein Sackvorlageblech (7), eine Abschneidevorrichtung (8) für befüllte Säcke, eine Sackschurre (9) mit Rollenauslauf (19) zum Abtransport der befüllten Säcke, eine Hebeeinrichtung (10) zur sicheren Aufstellung, eine hintere Sicherheitsstütze (11), seitlich ausschwenkbare Sicherheitsstreben (12), seitliche Gitterroststandflächen (13) und eine Einrichtung (14) zum Brechen von Füllgutbrücken aufweist.

2. Vorrichtung nach Anspruch 1, **dadurch gekennzeichnet, dass** der Vorlagetrog (2) kippbar am Trägerrahmen angelenkt ist und über Zahnstangen und ein Klinkenrad bewegbar ist.

3. Vorrichtung nach Anspruch 1 oder 2, **dadurch gekennzeichnet, dass** die Einrichtung (14) zum Brechen von Füllgutbrücken ein in den Bodenbereich des Vorlagetroges (2) integriertes Förderband ist, welches über ein Fußpedal (15) betätigbar ist.

4. Vorrichtung nach Anspruch 1, 2 oder 3, **dadurch gekennzeichnet, dass** sie zur Befüllung von Ventilsäcken geeignet ist, welche als Sackrolle auf dem Sackrollenhalter (4) montiert sind.

5. Vorrichtung nach Anspruch 1, 2, 3 oder 4, **dadurch gekennzeichnet, dass** die Dosiervorrichtung (3) ein Zellenrad ist, welche über eine Antriebskurbel (20) einen Dosiertrommelantrieb (24) und ein Kettenrad händisch gedreht wird zur Aufnahme des Füllgutes aus dem Vorlagetrog (2) und Weitergabe des Füllgutes in einen Sackfülltrichter (6).

6. Vorrichtung nach Anspruch 1, 2, 3, 4 oder 5, **dadurch gekennzeichnet, dass** die Sackvorlagetrommel (5) über eine Gewichtsbremse verfügt.

7. Vorrichtung nach einem der Ansprüche 1 bis 6, **dadurch gekennzeichnet, dass** die Sackvorlagetrommel (5) aus einzelnen Segmenten besteht und in Ihrem Durchmesser verstellbar ist.

8. Vorrichtung nach einem der Ansprüche 1 bis 7, **dadurch gekennzeichnet, dass** die Sackvorlagetrommel (5) über eine Spindel und ein Kettenrad (31) in ihrem Durchmesser stufenlos veränderbar ist und eine Sicherheitssperre (30) besitzt.

9. Vorrichtung nach einem der Ansprüche 1 bis 8, **dadurch gekennzeichnet, dass** die hintere Sicherheitsstütze (11) als zweiholmige Leiter ausgeführt ist.

10. Vorrichtung nach einem der Ansprüche 1 bis 9, **dadurch gekennzeichnet, dass** der Sackrollenhalter (4) als verschiebbarer Sackrollenschlitten mit einer Gewichtsbremse und einem Rollenführungsrohr ausgebildet ist.

11. Vorrichtung nach einem der Ansprüche 1 bis 10, **dadurch gekennzeichnet, dass** der Sackfülltrichter (6) schwingend gelagert ist.

12. Vorrichtung nach einem der Ansprüche 1 bis 11, **dadurch gekennzeichnet, dass** das Sackvorlageblech (7) mit einem Förderband (28) kombiniert ist.

13. Vorrichtung nach einem der Ansprüche 1 bis 12, **dadurch gekennzeichnet, dass** die Abschneidevorrichtung zum gegenschneidfreien Abtrennen ausgebildet ist, aus einer Reihe von Schneidezacken besteht, die das Sackmaterial von einer Seite her bis zur vollständigen Abtrennung durchbohren und über einen Betätigungshebel (17) händisch betätigt wird.

## Claims

1. An apparatus for filling sacks, especially valve sacks with a filling material, especially sand for flood protection devices, in which the filling material is filled into a feeding trough, **characterized in that** the apparatus is arranged as a collapsible upright unit which can be transported by means of a truck or car trailer and comprises a stable support frame (1) made of a shaped tube, the feeding trough (2), a dosing apparatus (3), a sack roll holder (4), a sack feeding drum (5), a sack filling funnel (6), a sack feeding plate (7), a cutting apparatus (8) for the filled sacks, a sack chute (9) with a sack discharge (19) for discharging the filled sacks, a lifting device (10) for secure erection, a rear safety support (11), laterally pivotable safety struts (12), lateral standing areas (13) for the grating, and a device (14) for breaking filling material bridges.

2. An apparatus according to claim 1, **characterized in that** the feeding trough (2) is tiltably linked to the support frame and is movable by means of toothed racks and a ratchet wheel.

3. An apparatus according to claim 1 or 2, **characterized in that** the device (14) for breaking the filling material bridges is a conveyor belt which is integrated in the floor area of the feeding trough (2) and which can be actuated by means of a foot pedal (15).

4. An apparatus according to claim 1, 2 or 3, **characterized in that** it is suitable for filling valve sacks which are mounted as a sack roll on the sack roll holder (4).

5. An apparatus according to claim 1, 2, 3 or 4, **characterized in that** the dosing apparatus (3) is a cellular wheel, wherein a dosing drum drive (24) and a chain wheel are rotated manually by way of a driving crank (20) for receiving the filling material from the feeding trough (2) and for forwarding the filling material to a sack filling funnel (6).

6. An apparatus according to claim 1, 2, 3, 4 or 5, **characterized in that** the sack feeding drum (5) has a weight brake.

7. An apparatus according to one of the claims 1 to 6, **characterized in that** the sack feeding drum (5) consists of individual segments and is adjustable in its diameter.

8. An apparatus according to one of the claims 1 to 7, **characterized in that** the sack feeding drum (5) is continuously adjustable in its diameter by way of a spindle and a chain wheel (31) and comprises a safety catch (30).

9. An apparatus according to one of the claims 1 to 8, **characterized in that** the rear safety support (11) is arranged as a two-rail ladder.

10. An apparatus according to one of the claims 1 to 9, **characterized in that** the sack roll holder (4) is arranged as a displaceable sack roll carriage with a weight brake and a roll guide tube.

11. An apparatus according to one of the claims 1 to 10, **characterized in that** the sack filling funnel (6) is mounted in an oscillating manner.

12. An apparatus according to one of the claims 1 to 11, **characterized in that** the sack feeding plate (7) is combined with a conveyor belt (28).

13. An apparatus according to one of the claims 1 to 12, **characterized in that** the cutting apparatus is arranged for severing which is free from counter-cutting, consists of a number of cutting teeth which penetrate the sack material from one side up to complete severing, and is actuated manually by way of an actuating lever (17).

## Revendications

1. Procédé pour remplir des sacs, en particulier des sacs à valve, avec une matière de remplissage, en particulier avec du sable pour des dispositifs de protection contre les crues, dans lequel la matière de remplissage est utilisée pour remplir une auge de réserve, **caractérisé en ce que** le dispositif est conçu comme un appareil stationnaire transportable et repliable pouvant être transporté au moyen d'un camion ou d'une remorque de voiture, qui comprend un châssis de support stable (1) en tubes cintrés, l'auge de réserve (2), un dispositif de dosage (3), un support de rouleaux de sacs (4), un tambour de présentation des sacs (5), une trémie de remplissage de sacs (6), une tôle de présentation des sacs (7), un dispositif de coupe (8) pour les sacs remplis, une glissière à sacs (9) avec une sortie sur rouleaux (19) pour l'évacuation des sacs remplis, un dispositif de levage (10) pour la mise en place sécurisée, un support de sécurité arrière (11), des jambages de sécurité (12) pouvant pivoter latéralement, des surfaces d'appui latérales (13) en treillis et un dispositif (14) pour briser les agglomérats dans la matière de remplissage.

2. Dispositif selon la revendication 1, **caractérisé en ce que** l'auge de réserve (2) est articulée de façon basculante sur le châssis de support et peut être déplacée à l'aide de crémaillères et d'une roue à cliquet.

3. Dispositif selon la revendication 1 ou 2, **caractérisé en ce que** le dispositif (14) pour briser les agglomérats dans la matière de remplissage est une bande convoyeuse intégrée dans la zone de fond de l'auge de réserve (2), qui peut être actionnée à l'aide d'une pédale (15).

4. Dispositif selon la revendication 1, 2 ou 3, **caractérisé en ce qu'**il convient pour remplir des sacs à valve qui sont montés sous la forme d'un rouleau de sacs sur le support de rouleau de sacs (4).

5. Dispositif selon la revendication 1, 2, 3 ou 4, **caractérisé en ce que** le dispositif de dosage (3) est une roue cellulaire qui est tournée à la main à l'aide d'une manivelle d'entraînement (20), d'un entraînement de tambour de dosage (24) et d'une roue à chaîne pour récupérer la matière de remplissage dans l'auge de réserve (2) et la transférer dans une trémie de remplissage de sacs (6).

6. Dispositif selon la revendication 1, 2, 3, 4 ou 5, **caractérisé en ce que** le tambour de présentation des sacs (5) dispose d'un frein à contrepoids.

7. Dispositif selon l'une des revendications 1 à 6, **caractérisé en ce que** le tambour de présentation des sacs (5) se compose de différents segments et son diamètre est réglable.

8. Dispositif selon l'une des revendications 1 à 7, **caractérisé en ce que** le tambour de présentation des sacs (5) a un diamètre modifiable en continu à l'aide d'une broche et d'une roue à chaîne (31) et possède un verrou de sécurité (30).

9. Dispositif selon l'une des revendications 1 à 8, **caractérisé en ce que** le support de sécurité arrière (11) est réalisé comme une échelle à deux longerons.

10. Dispositif selon l'une des revendications 1 à 9, **caractérisé en ce que** le support de rouleau de sacs (4) est réalisé comme un chariot à rouleau de sacs coulissants avec un frein à contrepoids et un tube de guidage du rouleau.

11. Dispositif selon l'une des revendications 1 à 10, **caractérisé en ce que** la trémie de remplissage de sacs (6) est supportée de façon oscillante.

12. Dispositif selon l'une des revendications 1 à 11, **caractérisé en ce que** la tôle de présentation des sacs (7) est combinée à une bande convoyeuse (28).

13. Dispositif selon l'une des revendications 1 à 12, **caractérisé en ce que** le dispositif de coupe est conçu pour une découpe sans contre-appui, se compose d'une pluralité de dents de coupe qui perforent le matériau des sacs d'un côté jusqu'à ce qu'il soit complètement sectionné, et est actionnée à la main à l'aide d'un levier d'actionnement (17).
